# FASCICULE DE BREVET EUROPEEN

(11) **EP 2 722 468 B1**
(45) Date de publication et mention de la délivrance du brevet: **01.03.2017**
(21) Numéro de dépôt: 13188940.4
(22) Date de dépôt: 16.10.2013
(51) Int. Cl.: E04H 12/22, E01F 13/02

(54) **Ensemble pour la fixation temporaire au sol de tout type d'équipement pour l'agencement d'espaces en vue d'évènements spécifiques**
Einheit zur zeitweiligen Befestigung am Boden von jeder Art von Ausstattung für die Anordnung von Räumen für besondere Events
Assembly for temporary attachment to the ground of all types of equipment for the arrangement of spaces for specific events

(30) Priorité: 18.10.2012 FR 1259958
(43) Date de publication de la demande: 23.04.2014
(73) Titulaire: ETABLISSEMENTS AIME LEDIN, 42100 Saint-Etienne (FR)
(72) Inventeur: Rascle, Marie-Céline, 42100 Saint Etienne (FR); Rascle Jean-Paul, 42530 Saint-Genest-Lerpt (FR); Ledin, François, 42000 Saint Etienne (FR)
(74) Mandataire: Cabinet Laurent & Charras

(56) Documents cités:
- WO-A1-94/08095
- DE-A1- 2 924 432
- DE-A1-102008 045 788
- GB-A- 485 179
- US-A- 2 859 840
- US-A1- 2009 183 452

## Description

### DOMAINE TECHNIQUE

La présente invention se rapporte au secteur technique de la fixation temporaire au sol d'équipements pour l'agencement d'espaces, notamment urbains, en vue d'évènements spécifiques, et concerne un ensemble pour ladite fixation.

### ART ANTERIEUR

Il est connu de l'art antérieur d'ancrer dans le sol des équipements spécifiques, tels que des panneaux signalétiques ou autres. Plusieurs solutions sont mises en oeuvre aux moyens de plots d'ancrage de différentes sortes comprenant chacun des inconvénients inhérents à leurs structures.

Une première solution consiste à utiliser un plot d'ancrage faisant directement partie de l'équipement spécifique, se présentant par exemple sous la forme d'un socle en béton directement fixés et ancré dans le sol. Cette technique ne permet qu'un ancrage définitif dans le sol.

Une autre solution consiste à utiliser un plot d'ancrage ancré dans le sol apte à recevoir un équipement spécifique. Cette solution ne donne pas entière satisfaction en ce qu'elle ne propose pas un verrouillage dudit équipement.

Une autre solution, voir DE 10 2008 045788 A1, consiste à utiliser un plot d'ancrage ancré dans le sol, apte à recevoir un équipement spécifique et comprenant des moyens de verrouillage de l'équipement dans le plot. Cette solution ne donne pas entière satisfaction en ce que les moyens de verrouillage sont adaptés et limités à un certain type d'équipement.

### EXPOSE DE L'INVENTION

Le problème que se propose de résoudre l'invention est d'assurer la fixation au sol d'un équipement pour l'agencement d'espaces, notamment urbains, en vue d'évènements spécifiques qui permette à la fois une fixation temporaire et universelle, c'est-à-dire pour tout type d'équipement, et un verrouillage dudit équipement dans le sol.

Un autre objectif de l'invention est également de fournir un ensemble de fixation permettant le déverrouillage de l'équipement uniquement par un seul opérateur équipé d'un outil particulier. L'opération de déverrouillage s'effectue en laissant les mains libres de l'opérateur.

Pour résoudre les problèmes précités, il a été mis au point un ensemble pour la fixation temporaire au sol de tout type d'équipement pour l'agencement d'espaces, notamment urbains, en vue d'évènements spécifiques conforme aux caractéristiques de la revendication 1.

De cette manière, l'équipement considéré est équipé d'un embout universel lui permettant d'être engagé dans le plot d'ancrage et d'être verrouillé. La fixation de l'équipement est bien temporaire et le fait d'utiliser un embout universel permet de s'adapter à tout type d'équipement.

Avantageusement un ressort de verrouillage travaillant en compression est agencé entre une butée solidaire de la partie supérieure du fût fixe et une butée solidaire de la partie inférieure du fût mobile, pour permettre le retour et le maintien du fût mobile dans sa position de verrouillage.

De préférence, les moyens de verrouillage/déverrouillage comprennent une bague et un outil de déverrouillage, ladite bague est solidaire de l'extrémité supérieure du fût mobile et comprend des agencements pour coopérer avec l'outil de déverrouillage pour permettre le passage du fût mobile dans sa position de déverrouillage.

Selon une forme de réalisation particulière, les moyens de verrouillage/déverrouillage comprennent en outre au moins un orifice ménagé dans la paroi du fût fixe et recevant une bille escamotable de verrouillage de diamètre sensiblement supérieur au diamètre de l'orifice de sorte que la bille est apte à faire saillie à l'intérieur dudit fût pour venir, dans une position de verrouillage, se loger partiellement dans une rainure annulaire présente sur la paroi de l'embout de raccordement, sans que ladite bille traverse entièrement ledit orifice. La coopération de la bille et de la rainure annulaire de l'embout de raccordement universel permet de verrouiller ce dernier axialement à l'intérieur dudit fût fixe.

Dans une forme de réalisation particulière et pour permettre la coopération du fût mobile avec les moyens de verrouillage/déverrouillage, celui-ci comprend une partie supérieure de diamètre interne sensiblement égal au diamètre externe du fût fixe de manière à permettre le coulissement dudit fût mobile par rapport au fût fixe, et une partie inférieure de diamètre interne supérieur au diamètre externe du fût fixe de manière à définir un espace entre lesdits fûts, les deux parties étant délimitées par une pente destinée à buter contre la bille escamotable de verrouillage et forcer celle-ci à faire saillie à l'intérieur du fût fixe lorsque le fût mobile est dans sa position de verrouillage, et la bille étant destinée à se loger dans l'espace défini entre les deux fûts lorsque le fût mobile est dans sa position de déverrouillage.

Avantageusement, l'ensemble selon l'invention comprend des moyens de réglage de l'orientation axiale de l'embout de raccordement par rapport au plot d'ancrage.

Dans une forme de réalisation particulière lesdits moyens de réglage se présentent sous la forme d'une rondelle d'orientation, fixée au fond dudit fût fixe avec une orientation définie, et destinée à coopérer avec une échancrure longitudinale ménagée sur l'extrémité inférieure de l'embout de raccordement.

Dans une forme de réalisation particulière, les agencements de la bague, permettant de coopérer avec un outil de déverrouillage, se présentent sous la forme d'une nervure annulaire formant crochet.

L'outil de déverrouillage comprend une partie destinée à venir se crocheter sur la nervure annulaire formant crochet de la bague de déverrouillage, une partie apte à prendre appui sur le sol ou sur une partie du plot d'ancrage, et une partie formant bras de levier apte à être actionnée pour faire pivoter ledit outil autour du point de contact avec le sol ou la partie du plot d'ancrage, pour soulever ladite bague de déverrouillage et faire passer le fût mobile dans sa position de déverrouillage.

De cette manière, le déverrouillage de l'embout de raccordement ne peut être effectué que par un opérateur muni d'un tel outil. L'opération de déverrouillage nécessite uniquement la présence d'un seul opérateur qui peut simultanément déverrouiller l'embout et le retirer lui-même. En effet, l'outil précité est apte à être manipulé au pied en exerçant une pression sur ladite partie formant bras de levier, ce qui entraine le déverrouillage de l'embout. L'utilisateur ayant les mains libres peut retirer seul l'équipement considéré.

### BREVE DESCRIPTION DES DESSINS

D'autres caractéristiques et avantages de l'invention ressortiront clairement de la description qui en est faite ci-après, à titre indicatif et nullement limitatif, en référence aux figures annexées, dans lesquelles :
- la figure 1 est une représentation schématique en perspective de dessus de l'ensemble pour la fixation temporaire au sol de tout type d'équipement pour l'agencement d'espaces, notamment urbains, en vue d'évènements spécifiques ;
- la figure 2 est une représentation schématique similaire à celle de la figure 1, représentant l'ensemble de fixation en perspective de dessous ;
- la figure 3 est une représentation schématique en perspective représentant l'embout de raccordement universel de l'ensemble selon l'invention ;
- la figure 4 est une représentation schématique en coupe longitudinale représentant l'ensemble selon l'invention, l'embout n'étant pas engagé dans le plot d'ancrage et le fût mobile étant dans sa position de verrouillage ;
- la figure 5 est une représentation schématique similaire à celle de la figure 4, l'embout de raccordement étant engagé et verrouillé à l'intérieur du plot d'ancrage ;
- la figure 6 est une représentation schématique en coupe longitudinale représentant le fût mobile dans sa position de déverrouillage ;
- la figure 7 est une représentation schématique en coupe longitudinale représentant l'opération de déverrouillage et plus particulièrement l'outil de déverrouillage ;
- La figure 8 est une représentation schématique en perspective de l'outil de déverrouillage selon l'invention.

### EXPOSE DETAILLE DE L'INVENTION

Les figures 1 et 2, représentent un ensemble (1) selon l'invention pour la fixation temporaire au sol de tout type d'équipement (non représenté) pour l'agencement d'espaces, notamment urbains, en vue d'évènements spécifiques, qui comprend un plot (2) d'ancrage au sol et un embout (3) de raccordement universel.

Le plot (2) d'ancrage au sol est réalisé en une matière métallique suffisamment solide revêtue d'un revêtement anti corrosion graissé à vie pour permettre un ancrage optimale et pour résister, aux contraintes mécaniques générées par l'équipement à installer, et aux intempéries. Le plot (2) d'ancrage est creux et de forme générale cylindrique avec une paroi de fond (2a) et une ouverture supérieure (2b) pour la réception de l'embout (3) de raccordement. Le plot (2) d'ancrage est destiné à être encastré et fixé dans le sol (non représenté). Il comprend en outre une collerette (4) pour reposer sur le sol, ladite collerette (4) étant, lorsque le plot (2) est ancré dans le sol, à l'affleurement de la surface du sol. Cette collerette (4) permet notamment de limiter l'enfoncement du plot (2) dans le sol et comprend d'autres avantages qui seront décrits plus bas. Des ailettes (5) anti-rotation se prolongent longitudinalement vers le bas à partir de ladite collerette (4) afin de limiter la rotation du plot (2) d'ancrage lorsque celui-ci est ancré dans le sol. L'ancrage du plot (2) est optimal.

En référence à la figure 3, l'embout (3) de raccordement universel est également réalisé en une matière métallique solide avec un revêtement anti corrosion graissé à vie et est de forme générale cylindrique. L'embout (3) de raccordement est de préférence creux pour recevoir l'équipement à ancrer temporairement au sol. Ledit équipement est soit fixé, en bout, notamment à l'extrémité supérieure (3a), de l'embout (3) de raccordement pas tous moyens connus et appropriés. Cet embout (3) comprend au niveau de sa partie supérieure une zone de rupture (6) aux efforts excessifs tels que des chocs. La zone de rupture (6) se présente sous la forme d'une zone de moindre épaisseur de la paroi dudit embout (3), notamment une rainure annulaire. Ladite rainure annulaire est ménagée sur la paroi de l'embout (3), en dessous de la zone de réception (3a) de l'équipement considéré.

L'embout (3) de raccordement comprend une gorge (7) ménagée sur sa paroi externe à une hauteur déterminée, en dessous de la zone de rupture (6). Cette gorge (7) permet le verrouillage dudit embout (3) dans le plot (2) d'ancrage tel que décrit plus bas.

L'embout (3) de raccordement comprend en outre, un profil sous forme par exemple d'une échancrure (8) longitudinale ménagée sur son extrémité inférieure. Cette échancrure (8) permet le réglage de l'orientation de l'embout (3) dans le plot (2) d'ancrage tel que décrit plus bas.

L'embout (3) ainsi solidarisé à l'équipement est alors apte à être engagé et verrouillé à l'intérieur du plot (2) d'ancrage pour l'ancrage temporaire au sol dudit équipement. L'embout (3) est engagé à l'intérieur du plot (2) jusqu'à la zone de rupture (6).

En référence à la figure 4 représentant l'ensemble (1) selon l'invention en coupe longitudinale, le plot (2) d'ancrage comprend un fût fixe (9), un fût mobile (10) et des moyens de verrouillage/déverrouillage de l'embout (3) par rapport au plot (2).

Le fût fixe (9) est idéalement également réalisé en une matière métallique solide revêtue d'un revêtement anti corrosion graissé à vie. Ledit fût fixe (9) est creux et de forme générale cylindrique et est destiné à recevoir l'embout (3) de raccordement universel. Le diamètre interne du fût fixe (9) est sensiblement égal au diamètre externe de l'embout (3) de raccordement avec un léger jeu de manière à permettre le coulissement de l'embout (3) dans le fût fixe (9).

Le plot (2) d'ancrage comprend une plaque de fond (2c) et le fond du fût fixe (9) est solidarisé à une douille (11) de fixation elle-même solidarisée à ladite plaque de fond (2c) au moyen d'un écrou de fixation (11a). Une rondelle d'orientation (12) est agencée entre l'écrou (11a) et la douille (11) tel que décrit plus bas.

Le fût mobile (10) est idéalement également réalisé en une matière métallique solide revêtue d'un revêtement anti corrosion graissé à vie. Ledit fût mobile (10) est creux et de forme générale cylindrique et est monté avec capacité de coulissement autour du fût fixe (9) entre une position de verrouillage de l'embout (3) dans le plot (2) et une position de déverrouillage. Le diamètre externe du fût mobile (10) est sensiblement égal au diamètre interne du plot (2) d'ancrage avec un léger jeu pour permettre le coulissement dudit fût mobile (10) dans le plot (2) d'ancrage.

Le fût mobile (10) comprend une partie supérieure (10a) de diamètre interne sensiblement égal au diamètre externe du fût fixe (9) avec un léger jeu de manière à permettre le coulissement dudit fût mobile (10) par rapport au fût fixe (9), et une partie inférieure (10b) de diamètre interne supérieur au diamètre externe du fût fixe (9) de manière à définir un espace (10d) entre lesdits fûts, les deux parties (10a, 10b) étant délimitées par une pente (10c).

Le coulissement du fût mobile (10) autour du fût fixe (9) se fait à l'encontre d'un organe élastique (13). L'organe élastique se présente sous la forme d'un ressort (13) hélicoïdal agencé autour du fût fixe (9) et logé dans l'espace (10d) défini entre les deux fûts (9, 10). Le ressort (13) travaille en compression entre deux bagues de maintien (13a, 13b), elles-mêmes en butée contre, d'une part, un épaulement annulaire (14) défini sur la paroi externe du fût fixe (9), et, d'autre part, sur une rondelle support (15) agencée dans une rainure annulaire interne ménagée dans la paroi interne de l'extrémité inférieure du fût mobile (10). Le travail du ressort (13) tend à pousser et maintenir le fût mobile (10) vers le bas dans sa position de verrouillage.

Les moyens de verrouillage/déverrouillage de l'embout (3) de raccordement universel dans le plot (2) d'ancrage au sol comprennent au moins un orifice (16), quatre dans la forme de réalisation illustrée aux figures annexées, ménagés dans l'épaisseur de la paroi du fût fixe (9), au-dessus de l'épaulement (14) formant butée pour la bague de maintien (13a) du ressort (13). Les quatre orifices (16) sont diamétralement opposés et régulièrement répartis sur la périphérie du fût fixe (9).

Chacun des orifices (16) reçoit une bille (17) escamotable de verrouillage de diamètre sensiblement supérieur au diamètre de l'orifice (16) de sorte que la bille (17) est apte à faire saillie, en position de verrouillage, à l'intérieur dudit fût sans traverser entièrement ledit orifice (16).

L'agencement du fût mobile (10) par rapport au fût fixe (9) est tel que les orifices (16) recevant les billes (17) escamotables se trouvent au niveau de la partie inférieure du fût mobile (10). En position de verrouillage du fût mobile (10), celui-ci coopère avec la bille (17) de sorte que la pente (10c), reliant la partie supérieure (10a) du fût mobile (10) à la partie inférieure (10b), vienne en butée contre les billes (17) escamotables et pousse celles-ci dans les orifices (16) respectifs de sortes que lesdites billes (17) font saillies à l'intérieur du fût fixe (9). Le fût mobile (10) et lesdites billes (17) sont donc en position de verrouillage.

En référence à la figure 5, dans cette position de verrouillage et lorsque l'embout (3) de raccordement est engagé dans le fût fixe (9), les billes (17) escamotables coopèrent avec la rainure (7) annulaire et pénètrent partiellement dans celle-ci de sorte à verrouiller axialement ledit embout (3) de raccordement par rapport au fût fixe (9) et donc par rapport au plot (2) d'ancrage. Le ressort (13) agencé entre les deux fûts (9, 10), et poussant le fût mobile (10) vers le bas, maintient le contact entre la pente (10c) et les billes (17) escamotables, c'est-à-dire la position de verrouillage.

En référence aux figures 5 à 8, les moyens de verrouillage/déverrouillage comprennent également une bague (18) et un outil (19) de déverrouillage. La bague (18) est réalisée dans une matière métallique solide et revêtue d'un revêtement anti corrosion graissé à vie. La collerette (4) du plot (2) d'ancrage au sol définit une entrée tronconique à l'extrémité supérieure dudit plot (2) d'ancrage. La bague (18) est de forme générale tronconique complémentaire à la forme de l'entrée définie par la collerette (4) de manière à ce que ladite bague (18) repose sur la collerette (4) en position de verrouillage, sans pénétrer dans ledit plot (2) d'ancrage. La bague (18) est solidaire de l'extrémité supérieure du fût mobile (10) et comprend un diamètre interne égal au diamètre interne du fût fixe (9). La bague (18) comprend deux joints d'étanchéité (18a, 18b), l'un (18a) agencé sur la périphérie externe de ladite bague (18) afin d'être en contact avec les pans tronconiques (4a) de la collerette (4) pour garantir l'étanchéité entre ladite collerette (4) et la bague (18), et l'autre (18b) agencé sur la périphérie interne de la bague (18) de manière à être en contact avec la paroi externe de l'embout (3) de raccordement lorsque celui-ci est engagé dans le plot (2) d'ancrage pour garantir l'étanchéité entre ledit embout (3) et la bague (18).

La bague (18) permet de faire passer le fût mobile (10) dans sa position de déverrouillage. Elle comprend à cet effet, des agencements pour coopérer avec l'outil (19) de déverrouillage. Les agencements se présentent sous la forme d'une nervure (18c) annulaire formant crochet.

En référence aux figures 7 et 8, l'outil (19) de déverrouillage comprend quant à lui, une partie (19a) destinée à venir se crocheter sur la nervure (18c) annulaire formant crochet de la bague (18) de déverrouillage, une partie (19b) apte à prendre appui sur le sol ou sur une partie du plot (2) d'ancrage, notamment sur la collerette (4), et une partie (19c) formant bras de levier apte à être actionnée pour faire pivoter ledit outil (19) autour du point de contact avec le sol ou la partie du plot (2) d'ancrage, pour soulever ladite bague (18) de déverrouillage.

En référence à la figure 6, le fait d'appuyer sur la partie (19c) formant bras de levier de l'outil (19) de déverrouillage permet de soulever la bague (18) et donc de soulever le fût mobile (10), à l'encontre de la force de compression du ressort (13). En d'autres termes, le fait de soulever le fût mobile (10) supprime le contact de la pente (10c) avec les billes (17) escamotables. Lesdites billes (17) se trouvent en regard de l'espace (10d) défini entre les deux fûts (9, 10) et sont aptes à se retirer de la gorge (7) annulaire et à se loger dans ledit espace (10d), libérant ainsi le verrouillage de l'embout (3) par rapport au plot (2). L'opérateur n'a plus qu'à retirer l'équipement à la main. Les rebords de la gorge (7) annulaire comprennent des chanfreins (7a) de sorte que le fait de retirer l'équipement et donc l'embout (3) de raccordement permet de pousser les billes (17) escamotables dans l'espace (10d) précité.

Le déverrouillage se fait par un seul opérateur à l'aide de l'outil (19) spécifique. L'opérateur actionne idéalement l'outil (19) à l'aide de son pied et garde ses mains libres pour retirer l'équipement. Lorsque l'opérateur relâche la pression du pied, le fût mobile (10) est forcé par le ressort (13) à retourner dans sa position de verrouillage et est maintenu dans cette position, c'est-à-dire la bague (18) en butée sur la collerette (4) et la pente (10c) en butée sur les billes (17) escamotables.

Lorsqu'un opérateur souhaite ancrer temporairement un équipement dans le sol, équipé de l'embout (3) de raccordement universel, celui-ci ne nécessite pas d'utiliser l'outil (19) de déverrouillage pour passer préalablement le fût mobile (10) dans sa position de déverrouillage. En effet, la douille (11) solidaire du fond du fût fixe (9) est réalisée dans une matière absorbant les chocs, et l'extrémité inférieure de l'embout (3) de raccordement est biseautée. De cette manière, lorsque l'embout (3) est engagé à l'intérieur du fût fixe (9), la partie biseautée (3b) dudit embout (3) vient en butée contre les billes (17) escamotables qui sont en position de verrouillage. Lorsqu'une pression vers le bas est exercée sur l'embout (3), la douille (11) se déforme et s'aplatit légèrement de sorte que le fût fixe (9) se déplace légèrement vers le bas, à l'encontre de la force de compression du ressort (13), et suffisamment pour que les billes (17) escamotables soient au niveau de l'espace (10c) défini entre les deux fûts (9, 10), et poussées dans celui-ci par la partie biseautée (3b) de l'embout (3). L'embout (3) est alors engagé dans le fût fixe (9) jusqu'à ce que les billes (17) escamotables soient libérées et pénètrent partiellement dans la gorge (7) annulaire dudit embout (3) pour le verrouillage de celui-ci.

La nervure annulaire (18c) formant crochet de la bague (18) de déverrouillage permet, lorsque celle-ci ne reçoit pas l'outil (19), et lorsqu'aucun embout (3) de raccordement n'est engagé dans le plot (2) d'ancrage, de recevoir un bouchon de protection (non représenté) pour le plot (2) d'ancrage.

Concernant l'orientation axiale de l'embout (3) de raccordement par rapport au plot (2) d'ancrage, celle-ci est réalisée comme suit. Il suffit à l'opérateur, lorsqu'aucun embout (3) n'est encore engagé dans le fût fixe (9), de dévisser légèrement l'écrou (11a) au fond dudit fût fixe (9) de manière à laisser libre la rotation de la rondelle d'orientation (12). L'opérateur insère ensuite l'embout (3) de raccordement universel dans le fût fixe (9) et fait coopérer ladite rondelle d'orientation (12) avec l'échancrure (8) longitudinale présente à l'extrémité inférieure dudit embout (3). En d'autres termes, une partie de la rondelle d'orientation (12) est apte à pénétrer et venir en prise dans ladite échancrure (8). L'opérateur oriente ensuite l'équipement, et donc l'embout (3) de raccordement à sa guise, orientant en même temps la rondelle d'orientation (12), et retire ensuite l'embout (3) à l'aide de l'outil (19) de déverrouillage. L'opérateur serre enfin l'écrou (11a) de fixation en tâchant de garder l'orientation de la rondelle d'orientation (12). L'orientation de l'embout (3) est réglée et conservée.

Comme il ressort (13) de ce qui précède, l'ensemble (1) permet de rendre amovible tout équipement monté en bout de l'embout (3) de raccordement universel. Cela permet de pouvoir remodeler les espaces urbains en fonction des évènements, saisons ou besoins techniques. La mise en place est simple, rapide et sécurisé. La présence d'un seul opérateur est nécessaire pour effectuer les opérations de verrouillage/déverrouillage de l'équipement considéré. Le déverrouillage ne peut être effectué qu'avec l'outil spécifique (19).

## Revendications

1. Ensemble (1) pour la fixation temporaire au sol de tout type d'équipement pour l'agencement d'espaces, comprenant :
- un plot (2) d'ancrage creux destiné à être encastré et fixé dans le sol ;
- un embout (3) de raccordement universel, apte à être engagé à l'intérieur du plot (2) d'ancrage, et destiné à être fixé à une partie de l'équipement, et ;
- des moyens de verrouillage/déverrouillage de l'embout (3) par rapport au plot (2) ; **caractérisé en ce que** l'ensemble comprend en outre :
- un fût fixe (9) agencé à l'intérieur du plot (2) d'ancrage et destiné à recevoir l'embout (3) de raccordement universel, et ;
- un fût mobile (10) monté avec capacité de coulissement autour du fût fixe (9) entre une position de verrouillage dans laquelle ledit fût mobile (10) coopère avec les moyens de verrouillage/déverrouillage pour le verrouillage de l'embout (3) par rapport au plot (2), et une position de déverrouillage dans laquelle il coopère avec les moyens de verrouillage/déverrouillage pour le déverrouillage dudit embout (3) par rapport au plot (2).

2. Ensemble (1) selon la revendication 1, ***caractérisé en ce qu*'**un ressort (13) de verrouillage travaillant en compression est agencé entre une butée (14) solidaire de la partie supérieure du fût fixe (9) et une butée (15) solidaire de la partie inférieure du fût mobile (10), pour permettre le retour et le maintien du fût mobile (10) dans sa position de verrouillage.

3. Ensemble (1) selon la revendication 1, ***caractérisé en ce que*** les moyens de verrouillage/déverrouillage comprennent une bague (18) et un outil (19) de déverrouillage, ladite bague (18) est solidaire de l'extrémité supérieure du fût mobile (10) et comprend des agencements pour coopérer avec l'outil (19) de déverrouillage pour permettre le passage du fût mobile (10) dans sa position de déverrouillage.

4. Ensemble (1) selon la revendication 1, ***caractérisé en ce que*** les moyens de verrouillage/déverrouillage comprennent en outre au moins un orifice (16) ménagé dans la paroi du fût fixe (9), l'orifice (16) recevant une bille (17) escamotable de verrouillage de diamètre sensiblement supérieur au diamètre de l'orifice (16) de sorte que la bille (17) est apte à faire saillie à l'intérieur dudit fût fixe (9) pour venir, dans une position de verrouillage, se loger partiellement dans une gorge (7) formée sur la paroi de l'embout (3) de raccordement pour le verrouiller axialement à l'intérieur dudit fût fixe (9), sans que ladite bille (17) traverse entièrement ledit orifice (16).

5. Ensemble (1) selon la revendication 4, ***caractérisé en ce que*** le fût mobile (10) comprend une partie supérieure (10a) de diamètre interne sensiblement égal au diamètre externe du fût fixe (9) de manière à permettre le coulissement dudit fût mobile (10) par rapport au fût fixe (9), et une partie inférieure (10b) de diamètre interne supérieur au diamètre externe du fût fixe (9) de manière à définir un espace (10d) entre lesdits fûts (9, 10), les deux parties (10a, 10b) étant délimitées par une pente (10c) destinée à buter contre la bille (17) escamotable de verrouillage et forcer celle-ci à faire saillie à l'intérieur du fût fixe (9) lorsque le fût mobile (10) est dans sa position de verrouillage, et la bille (17) étant destinée à se loger dans l'espace (10d) défini entre les deux fûts (9, 10) lorsque le fût mobile (10) est dans sa position de déverrouillage.

6. Ensemble (1) selon la revendication 1, ***caractérisé en ce qu'***il comprend des moyens de réglage de l'orientation axiale de l'embout (3) de raccordement par rapport au plot (2) d'ancrage.

7. Ensemble (1) selon la revendication 6, ***caractérisé en ce que*** les moyens de réglage se présentent sous la forme d'une rondelle d'orientation (12), fixée au fond dudit fût fixe (9) avec une orientation définie, et destinée à coopérer avec une échancrure (8) longitudinale ménagée sur l'extrémité inférieure de l'embout (3) de raccordement.

8. Ensemble (1) selon la revendication 3, ***caractérisé en ce que*** les agencements de la bague (18) se présentent sous la forme d'une nervure annulaire (18c) formant crochet apte à coopérer avec l'outil (19) de déverrouillage.

9. Ensemble (1) selon la revendication 8, ***caractérisé en ce que*** l'outil (19) comprend une partie (19a) destinée à venir se crocheter sur la nervure annulaire (18c) formant crochet de la bague (18) de déverrouillage, une partie (19b) apte à prendre appui sur le sol ou sur une partie du plot (2) d'ancrage, et une partie (19c) formant bras de levier apte à être actionnée pour faire pivoter ledit outil (19) autour du point de contact avec le sol ou la partie du plot (2) d'ancrage, pour soulever ladite bague (18) de déverrouillage et faire passer le fût mobile (10) dans sa position de déverrouillage.

## Patentansprüche

1. Anordnung (1) zur vorübergehenden Befestigung beliebig gearteter Ausrüstungsgegenstände am Boden, um Bereiche auszugestalten, wobei sie Folgendes umfasst:
- einen hohlen Verankerungsstift (2), der dazu bestimmt ist, in den Boden eingeführt und dort befestigt zu werden;
- ein universelles Anschlussstück (3), das dafür geeignet ist, ins Innere des Verankerungsstifts (2) eingesteckt zu werden, und dazu bestimmt ist, an einem Abschnitt des Ausrüstungsgegenstands befestigt zu werden, und
- Mittel zum Verriegeln/Entriegeln des Stücks (3) gegenüber dem Stift (2);
***dadurch gekennzeichnet, dass*** die Anordnung darüber hinaus Folgendes umfasst:
- einen festen Schaft (9), der im Inneren des Verankerungsstifts (2) angeordnet ist und dazu bestimmt ist, das universelle Anschlussstück (3) aufzunehmen, und
- einen beweglichen Schaft (10), welcher derart angebracht ist, dass er rund um den festen Schaft (9) zwischen einer Verriegelungsposition, in welcher der bewegliche Schaft (10) mit den Verriegelungs-/Entriegelungsmitteln zusammenwirkt, um das Stück (3) gegenüber dem Stift (2) zu verriegeln, und einer Entriegelungsposition, in welcher er mit den Verriegelungs-/Entriegelungsmitteln zusammenwirkt, um das Stück (3) gegenüber dem Stift (2) zu entriegeln, verschiebbar ist.

2. Anordnung (1) nach Anspruch 1, ***dadurch gekennzeichnet, dass*** eine zusammendrückbare Verriegelungsfeder (13) zwischen einem Anschlag (14), der fest mit dem oberen Abschnitt des festen Schafts (9) verbunden ist, und einem Anschlag (15), der fest mit dem unteren Abschnitt des beweglichen Schafts (10) verbunden ist, angeordnet ist, damit der bewegliche Schaft (10) in seine Verriegelungsposition zurückgeholt und dort gehalten werden kann.

3. Anordnung (1) nach Anspruch 1, ***dadurch gekennzeichnet, dass*** die Verriegelungs-/Entriegelungsmittel einen Ring (18) und ein Entriegelungswerkzeug (19) umfassen, wobei der Ring (18) fest mit dem oberen Ende des beweglichen Schafts (10) verbunden ist und Ausgestaltungen umfasst, um mit dem Entriegelungswerkzeug (19) derart zusammenzuwirken, dass der bewegliche Schaft (10) in seine Entriegelungsposition gelangen kann.

4. Anordnung (1) nach Anspruch 1, ***dadurch gekennzeichnet, dass*** die Verriegelungs-/Entriegelungsmittel darüber hinaus mindestens eine Öffnung (16) umfassen, die in der Wand des festen Schafts (9) ausgespart ist, wobei die Öffnung (16) eine zurückziehbare Verriegelungskugel (17) aufnimmt, deren Durchmesser deutlich größer als der Durchmesser der Öffnung (16) ist, sodass die Kugel (17) im Inneren des festen Schafts (9) derart hervorragen kann, dass sie in der Verriegelungsposition teilweise von einer Rille (7) aufgenommen wird, welche in der Wand des Anschlussstücks (3) ausgebildet ist, um dieses axial im Inneren des festen Schafts (9) zu verriegeln, ohne dass die Kugel (17) vollständig durch die Öffnung (16) gelangt.

5. Anordnung (1) nach Anspruch 4, ***dadurch gekennzeichnet, dass*** der bewegliche Schaft (10) einen oberen Abschnitt (10a) umfasst, dessen Innendurchmesser im Wesentlichen gleich dem Außendurchmesser des festen Schafts (9) ist, sodass der bewegliche Schaft (10) gegenüber dem festen Schaft (9) verschiebbar ist, sowie eine unteren Abschnitt (10b), dessen Innendurchmesser größer als der Außendurchmesser des festen Schafts (9) ist, sodass ein Raum (10d) zwischen den Schäften (9, 10) abgegrenzt wird, wobei die beiden Abschnitte (10a, 10b) von einer abschüssigen Fläche (10c) begrenzt werden, die dazu bestimmt ist, gegen die zurückziehbare Verriegelungskugel (17) zu stoßen, sodass diese zwangsläufig im Inneren des festen Schafts (9) hervorragt, wenn der bewegliche Schaft (10) sich in seiner Verriegelungsposition befindet, und wobei die Kugel (17) dazu bestimmt ist, im Raum (10d) aufgenommen zu werden, der zwischen den beiden Schäften (9, 10) abgegrenzt wird, wenn sich der bewegliche Schaft (10) in seiner Entriegelungsposition befindet.

6. Anordnung (1) nach Anspruch 1, ***dadurch gekennzeichnet, dass*** sie Mittel zum Einstellen der axialen Ausrichtung des Anschlussstücks (3) gegenüber dem Verankerungsstift (2) umfasst.

7. Anordnung (1) nach Anspruch 6, ***dadurch gekennzeichnet, dass*** die Einstellmittel in Form einer Ausrichtungsscheibe (12) vorliegen, die am Boden des festen Schafts (9) mit einer bestimmten Ausrichtung befestigt ist, wobei sie dazu bestimmt ist, mit einer längsgerichteten Ausnehmung (8) zusammenzuwirken, die am unteren Ende des Anschlussstücks (3) ausgespart ist.

8. Anordnung (1) nach Anspruch 3, ***dadurch gekennzeichnet, dass*** die Ausgestaltungen des Rings (18) in Form einer ringförmigen Rippe (18c) vorliegen, die einen Haken bildet, welcher dazu befähigt ist, mit dem Entriegelungswerkzeug (19) zusammenzuwirken.

9. Anordnung (1) nach Anspruch 8, ***dadurch gekennzeichnet, dass*** das Werkzeug (19) einen Abschnitt (19a) umfasst, der dazu bestimmt ist, sich an der ringförmigen Rippe (18c) einzuhaken, welche den Haken des Entriegelungsrings (18) bildet, sowie einen Abschnitt (19b), der dazu geeignet ist, auf dem Erdboden oder auf einem Abschnitt des Verankerungsstifts (2) aufzuliegen, und einen Abschnitt (19c), der einen Hebelarm bildet, welcher betätigt werden kann, um das Werkzeug (19) um den Kontaktpunkt mit dem Erdboden oder dem Abschnitt des Verankerungsstifts (2) zu schwenken, sodass der Entriegelungsring (18) angehoben wird und der bewegliche Schaft (10) in seine Entriegelungsposition gelangt.

## Claims

1. An assembly (1) for the temporary fixing to the ground of any type of equipment for the arrangement of spaces, comprising:
a hollow anchoring stud (2) intended to be engaged and fixed in the ground;
an universal connecting endpiece (3) able to be engaged inside the anchoring stud (2) and intended to be fixed to a part of the equipment; and
means for locking/unlocking the endpiece (3) with respect to the stud (2);
**characterized in that** the assembly further comprises:
a fixed sleeve (9) arranged inside the anchoring stud (2) and intended to receive the universal connecting endpiece (3); and
a movable sleeve (10) mounted able to slide around the fixed sleeve (9) between a locking position in which said movable sleeve (10) cooperates with the locking/unlocking means for locking the endpiece (3) with respect to the stud (2), and an unlocking position in which it cooperates with the locking/unlocking means for unlocking said endpiece (3) with respect to the stud (2).

2. The assembly (1) according to claim 1, **characterized in that** a locking spring (13) working in compression is arranged between a stop (14) integral with the upper part of the fixed sleeve (9) and a stop (15) integral with the lower part of the mobile sleeve (10), in order to allow the return and holding of the movable sleeve (10) in its locking position.

3. The assembly (1) according to claim 1, **characterized in that** the locking/unlocking means comprise a ring (18) and an unlocking tool (19), said ring (18) being integral with the upper end of the movable sleeve (10) and comprises arrangements for cooperating with the unlocking tool (19) to allow the movable sleeve (10) to pass into its unlocking position.

4. The assembly (1) according to claim 1, **characterized in that** the locking/unlocking means also comprise at least one orifice (16) formed in the wall of the fixed sleeve (9), the orifice (16) receiving a retractable locking ball (17) having a diameter substantially greater than the diameter of the orifice (16) so that the ball (17) is adapted to project inside said fixed sleeve (9) so as to be, in a locking position, partially housed in a groove (7) formed on the wall of the connecting endpiece (3) to lock it axially inside the fixed sleeve (9), without the ball (17) passing entirely through said orifice (16).

5. The assembly (1) according to claim 4, **characterized in that** the movable sleeve (10) comprises an upper part (10a) having an internal diameter substantially equal to the external diameter of the fixed sleeve (9) so as to allow the sliding of the movable sleeve (10) with respect to the fixed sleeve (9), and a lower part (10b) having an internal diameter greater than the external diameter of the fixed sleeve (9) so as to define a space (10d) between said sleeves (9, 10), the two parts (10a, 10b) being bounded by a slope (10c) intended to abut against the retractable locking ball (17) and force it to project inside the fixed sleeve (9) when the movable sleeve (10) is in its locking position, and the ball (17) being intended to be housed in the space (10d) defined between the two sleeves (9, 10) when the movable sleeve (10) is in its unlocking position.

6. The assembly (1) according to claim 1, **characterized in that** it comprises means for adjusting the axial orientation of the connecting endpiece (3) with respect to the anchoring stud (2).

7. The assembly (1) according to claim 6, **characterized in that** the adjustment means are in the form of an orientation ring (12) fixed to the bottom of said fixed sleeve (9) with a defined orientation, and intended to cooperate with a longitudinal indentation (8) formed on the lower end of the connecting endpiece (3).

8. The assembly (1) according to claim 3, **characterized in that** the arrangements of the ring (18) are in the form of an annular rib (18c) forming a hook able to cooperate with the unlocking tool (19).

9. The assembly (1) according to claim 8, **characterized in that** the tool (19) comprises a part (19a) intended to hook onto the annular rib (18c) forming a hook of the unlocking ring (18), a part (19b) capable of bearing on the ground or on part of the anchoring stud (2), and a lever arm part (19c) capable of being actuated to pivot said tool (19) about the point of contact with the ground or the part of the anchoring stud (2), in order to lift said unlocking ring (18) and to pass the movable sleeve (10) into its unlocking position.
